# EUROPÄISCHE PATENTSCHRIFT

(11) **EP 1 617 035 B1**
(45) Veröffentlichungstag und Bekanntmachung des Hinweises auf die Patenterteilung: **14.01.2009**
(21) Anmeldenummer: 05015417.8
(22) Anmeldetag: 15.07.2005
(51) Int. Cl.: E06B 9/17

(54) **Bausatz für auf Blendrahmen unterschiedlicher Breite der Rahmenprofile aufsetzbare Rolladenkästen mit Wärmedämmung, aus dem Bausatz erstellbare Rolladenkästen und Verfahren zum Ansetzen der Rolladenkästen an Blendrahmen**
Kit for a roller shutter box to be fixed on frame profiles with different width with insulation means, roller shutter box made of a kit and method of mounting the box onto a fixed frame
Jeu de pièces pour une boîte de volet roulant isolée pour être attachée sur un cadre dormant, boîte faite d'un jeu de pièces et méthode de montage de la boîte sur un cadre dormant

(30) Priorität: 15.07.2004 EP 04016732
(43) Veröffentlichungstag der Anmeldung: 18.01.2006
(73) Patentinhaber: Elket-Rolladensysteme Besler GmbH, 44139 Dortmund (DE)
(72) Erfinder: Besler, Armin, 44139 Dortmund (DE)
(74) Vertreter: Henfling, Fritz

(56) Entgegenhaltungen:
- DE-A1- 10 336 133
- DE-U- 20 112 412
- DE-U- 20 212 108
- DE-U- 20 217 622

## Beschreibung

Bausatz für auf Blendrahmen unterschiedlicher Breite der Rahmenprofile aufsetzbare Rolladenkästen mit Wärmedämmung, aus dem Bausatz erstellbare Rolladenkästen und Verfahren zum Ansetzen der Rolladenkästen an Blendrahmen.

Die Erfindung betrifft einen Bausatz für auf Blendrahmen unterschiedlicher Breite der Rahmenprofile aufsetzbare Rolladenkästen mit Wärmedämmung, aus dem Bausatz erstellbare Rolladenkästen und Verfahren zum Ansetzen der Rolladenkästen an Blendrahmen.

Individuell vorgefertigte, mit dem Blendrahmen zusammenfaßbare Rolladenkästen mit Wärmedämmung sind Stand der Technik (z.B. DE-202 17 622 U1). Vorgeschlagen worden ist dann auch schon die Zusammenfassung von Frontwand, Deckwand und Rückwand und einen Teil des Bodenbereichs abdeckendes Bodenteil durch Clipverbindungen (DE-201 12 412 U1 und DE-202 12 108 U1). Aus der inhaltlich mit der DE-202 12 108 U1 übereinstimmenden DE-103 36 133 A1 ist im übrigen auch schon eine mehrteilige bodenseitige Abschirmung des Rolladenkastens in Gestalt einer am oberen Blendrahmenschenkel ansetzbaren, über die Rückseite des Blendrahmens vorspringenden Konsole und eines von der Rückwand ausgehenden ersten Bodenteil mit einem sich darin führenden, aus dem Bodenteil heraus bis zur Anlage gegen den oberen Blendrahmenschenkel verlagerbaren, die vollständige bodenseitige Abschirmung des Rolladenkastens vervollständigenden zweiten Bodenteil zu entnehmen.

Der Erfindung liegt die Aufgabe zugrunde, den aus der DE-103 36 133 A1 entnehmbaren Rolladenkasten mit dem Ziel der Optimierung der Montage- und Wartungsfreundlichkeit, sowie der Verbesserung der Wärmedämmung weiterzuentwickeln. Der Wärmedämmung kommt im Hinblick auf künftig einzuhaltende DE- und EG-Normen vorgegebene erhöhte Dämmvorgaben insbesondere bei der Erstellung von Neubauten besondere Bedeutung zu.

Die angesprochenen Aufgaben wird mit einem Bausatz für auf Blendrahmen unterschiedlicher Breite des Blendrahmenprofils aufsetzbare Rolladenkästen mit Wärmedämmung, bestehend aus einer gegenüber dem Blendrahmen fixierbaren, sich über die Länge des oberen horizontalen Blendrahmenschenkels erstreckenden, frontseitig einen gegen den oberen Blendrahmenschenkel zur Anlage kommenden Anschlag aufweisenden, am Blendrahmen festlegbaren, begrenzt über die Rückseite des Blendrahmens vorspringenden Konsole,
einer gegenüber den auf den vertikalen Blendrahmenschenkeln aufsitzenden Rolladenführungsleisten fixierbaren, Abstand zwischen sich und der Konsole belassenden Frontwand des Rolladenkastens, einer mit der Frontwand auf der vom Blendrahmen abgewandten Seite, die Möglichkeit einer zumindest begrenzten Verschwenkbarkeit der Frontwand nach der vom Blendrahmen abgewandten Seite hin belassend, zusammenfaßbaren Deckwand des Rolladenkastens,
einer mit der Deckwand auf der von der Frontwand abgewandten Seite lösbar zusammenfaßbaren Rückwand des Rolladenkastens, die Möglichkeit der Verschwenkbarkeit der Rückwand nach der vom Blendrahmen abgewandten Seite hin belassend,
einem mit der Rückwand, die Möglichkeit der Verschwenkbarkeit der Rückwand nach der vom Blendrahmen abgewandten Seite hin belassend zusammenfaßbaren, lösbar über eine Gelenkverbindung mit der Konsole zusammenfaßbaren, zusammen mit einem sich daran führenden, zum Blendrahmen hin verlagerbaren zweiten Bodenteil, die Umfangsverkleidung des Rolladenkastens bodenseitig vervollständigen ersten Bodenteil,
den Rolladenkasten seitlich abschließenden Stirnwänden,
von denen eine Bestandteil eines sich in den Rolladenkasten hinein erstreckenden Gurtrollengehäuses ist, an dem sich Frontwand, Deckwand und Rückwand des Rolladenkastens abstützen,
wobei Frontwand, Deckwand und Rückwand des Rolladenkastens aus einem Kunststoffhohlprofil mit darin ausgebildeten Kammern bestehen,
gelöst, wobei das
zweite Bodenteil eine sich am ersten Bodenteil führende, zum Blendrahmen hin verlagerbare, Dämmstoff aufnehmende, zum Inneren des Rolladenkastens hin offene Kassette ist.

Die in den Ansprüchen 5 und 6 angesprochenen Ausgestaltungen des Bodenbereichs der Umfangswandung des Rolladenkastens tragen zur angestrebten Optimierung der Wärmedämmung dadurch bei, daß in das Innere des Rolladenkastens gelangende Innenraumwärme im Rolladenkasten einen Puffer gegen von außen am Rolladenkasten anstehende Kaltluft bildet.

Auf den Bodenbereich abhebende Konstruktionsvarianten sind in den Unteransprüchen 2 bis 6 angesprochen, danach kann
die Kassette sich im Bodenteil führen,
die Kassette an der Unterseite des Bodenteil angesetzt sein,
die Kassette aus einem Kunststoffhohlprofil bestehen, das den Profilen der Umfangswandungen des Rolladenkastens entspricht,
die an das Innere des Rolladenkastens angrenzende Wandung der Kassette durchlässige für aufsteigende Warmluft sein,
die dem Bodenteil zugeordnete Kassette aus Material mit guter Wärmeleitfähigkeit bestehen,
was die beiden zuletzt angesprochenen Ausgestaltungen betrifft, unterstützen sie die geforderte Optimierung der Wärmedämmung.

Clipverbindungen zwischen Frontwand und Deckwand, Rückwand und Deckwand sowie Paßstück und Rückwand nach Art von Gelenken (Anspruch 7) ermöglichen das Verschwenken der Frontwand gegenüber der Deckwand, der Rückwand gegenüber der Deckwand sowie des Bodenteil gegenüber der Rückwand, soweit dafür im Rahmen der Kastenmontage und dann auch im Rahmen von Wartungsarbeiten Bedarf besteht. Stabilisieren läßt sich die Zusammenfassung der Frontwand, der Deckwand und der Rückwand mit den Stirnwänden des Rolladenkastens durch eine den Besandteil des Gelenks bildenden Zapfen durchsetzende Schraube in der Zapfenaufnahme, wofür zweckmäßigerweise von vornherein im Zapfen eine Anbohrung vorgesehen ist (Anspruch 8),

Sowohl in Zusammenhang mit der Zuordnung von aus erfindungsgemäßen Bausätzen erstellten Rolladenkästen zum Blendrahmen als auch in Zusammenhang mit Wartungsarbeiten, dann auch im Bereich des im Frontbereich des Rolladenkastens ausgebildeten Durchgangs für den Rolladen reicht es aus, wenn nur ein blendrahmenseitiger Teilbereich der Frontwand aus der Flucht der Frontwand heraus verschwenkbar ist (Anspruch 9), realisieren läßt sich die Verschwenkbarkeit durch eine geprägte Biegekante (Anspruch 10), dann auch durch die Zusammenfassung des verschwenkbaren Teilbereichs der Frontwand, mit dem seine Lage beibehaltenden Frontbereich der Frontwand durch Clipverbindungen nach Art eines Gelenks (Anspruch 11).

In den Unteransprüchen 12 bis 15 sind Konstruktionsmerkmale angesprochen, die ergänzend zur Verbesserung der geforderten Wärmedaämmung beitragen, danach können
im Anschlag der Bestandteil des Rolladenkastens bildenden Konsole gegen den oberen Blendrahmenschenkel Durchgänge für Befestigungsschrauben ausgebildet, mit denen die Konsole gegenüber dem oberen Blendrahmenschenkel festgelegt sein,
wobei auf der Innenseite des Anschlages der Konsole in der Flucht der Schraubendurchgänge ein sich über die Länge der Konsole erstreckender Rücksprung ausgebildet sein,
die im Anschlag der Konsole ausgebildeten Durchgänge außenseitig mit einer Einsenkung zur Aufnahme eines größeren Kopfes der anzusetzenden Schraube versehen sein
und in der Einsenkung in vertikaler Orientierung ein eine Stufe bildender Rücksprung ausgebildet sein, wodurch wird sichergestellt, daß die satte Anlage des Konsolenanschlages am oberen Blendrahmenschenkel nicht durch anfallendes Schraubmehl blockiert wird.

Als zweckmäßig erweist sich dann auch die Zusammenfassung des Bestandteil des Rolladenkastens bildenden Bodenteils mit der auf dem Blendrahmen aufsitzenden Konsole durch eine Clipverbindung oder aber eine Clipverbindung zwischen der sich in dem Bodenteil führenden Kassette mit den oberen Blendrahmenschenkel, wodurch die wärmedämmende Einbausituation des Rolladenkastens stabilisiert wird (Ansprüche 16 und 17).

Anspruch 18 hebt ab auf einen Rolladenkasten hergestellt mittels eines Bausatzes nach den Ansprüchen 1 bis 17.

In Anspruch 19 ist ein Verfahren zum Zusammenfassen eines erfindungsgemäß vorgefertigten Rolladenkastens mit einem Blendrahmen definiert, wobei
der auf den oberen Blendrahmenschenkel zu plazierende Rolladenkasten zunächst mit an den Stirnwänden des Rolladenkastens angesetzten, blendrahmenseitig über die Stirnwände vorspringenden, sich in der Flucht der vertikalen Blendrahmenschenkel erstreckenden Laschen gegenüber dem Blendrahmen festgelegt und anschließend die im gegen den oberen Blendrahmenschenkel zur Anlage kommenden Anschlag der Konsole befindlichen Durchgänge durchsetzenden Befestigungsschrauben gesetzt werden,
dann auch verlorene Montagehilfen zum Einsatz kommen können (Anspruch 20).

Aus der Gesamtheit der erfindungsgemäßen Merkmale ergibt sich nicht nur eine Optimierung der Wartungsfreundlichkeit sondern weitergehend dann auch eine Optimierung der Wärmedämmung sowie eine Erleichterung des Ansetzens von erfindunbgsgemäßen Rolladenkästen am Blendrahmen und deren bleibende Zusammenfassung mit dem Blendrahmen.

In den Zeichnungen sind die erfindungsgemäßen Lösungen anhand von Ausführungsbeispielen weitergehend erläutert. Es zeigen:
- Figur 1: eine erste Version des neuen Rolladenkastens im an einem Blendrahmen angesetzten Zustand im Querschnitt,
- Figur 2: der aus Figur 1 entnehmbare Rolladenkasten im angekippten Zustand,
- Figur 3: eine zweite Version des neuen Rolladenkastens in einer der Figur 1 entsprechenden Darstellung,
- Figur 4: eine dritte Version des neuen Rolladenkastens in einer den Figuren 1 und 3 entsprechenden Darstellung,
- Figur 5: den in Figur 4 in der Einbausituation dargestellten Rolladenkasten in der Revisionssituation,
- Figur 6: eine vierte Version des neuen Rolladenkastens in einer den Figuren 1, 3 und 4 entsprechenden Darstellung,
- Figur 7: den anschlagseitigen Bereich des Bestandteil der bodenseitigen Abschirmung des Rolladen- kastens bildenden Konsole in größerem Maßstab,
- Figur 8: die Darstellung der Wendemöglichkeit des Bestandteil der Bodenabschirmung bildenden Paßstücks in Figur 5.

Unter Bezugnahme auf die Figuren 1 und 2 seien zunächst einmal die wesentlichen, hier interessierenden Bauteile des Rolladenkastens 11 und des Blendrahmens 21 angesprochen. Was den Rolladenkasten 11 betrifft, besteht die Umfangsverkleidung aus der Frontwand 111, der Deckwand 112, der Rückwand 113 und das bekannte Bodenbrett ersetzend, der Konsole 114, dem Bodenteil 116 und der Kassette 117. Den seitlichen Abschluß des Rolladenkastens bilden die Stirnwände 118, eine der Stirnwände ist Bestandteil des an einer Seite des Rolladenkastens angesetzten Gurtrollengehäuses 119, an dessen Umfangsverkleidung sich Frontwand, Deckwand und Rückwand des Rolladenkastens abstützen. Gegenüber dem Rolladenbereich ist das Gurtrollengehäuse durch eine Zwischenwand 119 abgeschirmt, die von der Rolladenwelle 31 durchsetzt ist (insbesondere Figur 4), auf deren Überstand die Gurtrolle aufsitzt. Der die beiden vertikalen Schenkel 211 des Blendrahmens 21 über Kopf zusammenfassende, horizontale Blendrahmenschenkel ist 212 bezeichnet. Frontseitig sind an den vertikalen Blendrahmenschenkeln 211 Rolladenführungsleisten 23 angesetzt. Die Frontwand 111 verläuft in vertikaler Orientierung beabstandet zur auf den oberen Blendrahmenschenkel 212 aufsitzenden, Bestandteil der bodenseitigen Abschirmung des Rolladenkastens 21 bildenden Konsole 114. Der daraus resultierende Durchgang 24 wird von dem Rolladen 32 durchsetzt. Mit 26 ist ein Satz an den Stirnwänden 118 des Rolladenkastens bzw. an der Bestandteil des Gurrollengehäuses bildenden Zwischenwand 119 auf die Rolladenführung(en) 231 in den an den an den vertikalen Blendrahmenschenkeln 211 angesetzten Rolladenführungsleisten 23 orientierter Einlaufführungen für den Rolladen 32 bezeichnet.

Der komplett vorgefertigte Rolladenkasten wird mit dem oberen Blendrahmenschenkel 212 des Blendrahmens 21 durch den frontseitigen Anschlag 1141 der Konsole 114, über die Länge des Blendrahmenschenkels verteilt, durchsetzende, in den Blendrahmenschenkel 112 gezogene Schrauben 1147 bleibend zusammengefaßt. Nach dem Festlegen der Konsole 114 und damit dann auch des Rolladenkastens 11 als Ganzes gegenüber dem oberen Blendrahmenschenkel 212 wird die zunächst noch im Bodenteil 116 befindliche, eine Dämmstoffpackung D3 Kassette 117 in Richtung auf den Blendrahmen 21 bis zur Anlage gegen den oberen Blendrahmenschenkel 212 verlagert. Daraus resultiert die angestrebte weitergehende Dämmung des Innenbereiches (IB) des Rolladenkastens 11, somit die angestrebte Verbesserung der Isolierung des Innenraums gegen außen anstehende Kaltluft (KL).

Eine, die Möglichkeit der Montage, also der Zusammenfassung des vorgefertigten Rolladenkastens 11 mit dem Blendrahmen 21 ist aus Figur 2 zu entnehmen. Danach wird der mit an seinen Stirnwänden 118 angesetzten, bodenseitig über die Stirnwände 118 vorspringenden Montagelaschen 41 versehene Rolladenkasten 11 zunächst einmal mit den vertikalen Blendrahmenschenkeln 211 des Blendrahmens 21 zusammengefaßt. Anschließend wird der Kasten in der in Figur 2 dargestellten Weise ermöglicht durch eine Langlochführung für die die Montagelasche 41 an den Stirnwänden des Kastens zusammenfassenden Befestigungsschrauben angekippt (Figur 2), so daß der gegen den oberen Schenkel 212 des Blendrahmens 21 zur Anlage gekommene Anschlag 1141 für die Zusammenfassung der Konsole 114 mit dem Blendrahmen 21 durch im Anschlag ausgebildete Durchgänge 1142 durchsetzende, in den oberen Blendrahmenschenkel 212 ziehbare Befestigungsschrauben 1147 zugänglich wird. Die Montagelaschen können anschließend demontiert werden, können aber auch am Rolladenkasten als verlorene Elemente verbleiben. Anschließend wird der angekippte Rolladenkasten 11 wieder in seine endgültige Position zurückverschwenkt (Figur 1) und die zunächst noch im von der Unterseite der Rückwand ausgehenden Bodenteil 116 befindliche Kassette 117 zum Blendrahmen 21 hin bis zum Auflaufen auf den oberen Blendrahmenschenkeln 212, die bodenseitige Abschirmung des Rolladenkastens 11 vervollständigend, verlagert. Durch die zum Blendrahmen 21 hin verlagerte, den Überstand der Konsole 114 über die Rückseite des oberen Blendrahmenschenkels 212 unterfangende, der Konsole 114 zugeordnete Kassette 117 wird dann auch die Einbaulage des Rolladenkastens fixiert. Eine einfachere Montage läßt die aus Figur 3 entnehmbare Lösung zu, bei der bodenseitig ein Teilbereich 11' der Frontwand 111 aus der Frontwandebene für die Zugänglichkeit des Verschraubungsbereichs der Konsole 114 mit dem oberen Blendrahmenschenkel 212 heraus verschwenkbar ist, womit sich das Ankippen des Rolladenkastens erübrigt..

Für die optimale Abdichtung des Rolladenkastens 11 gegenüber der Außenluft (Pfeil KL in Figur 4) reicht die Zusammenfassung der Bestandteil der bodenseitigen Abschirmung des Rolladenkastens bildenden Konsole 114 mit dem oberen Blendrahmenschenkel 212 durch eine Standardverschraubung nicht aus. Eine solche Abdichtung läßt sich jedoch dadurch erzielen, daß der Kopf der den Konsolenanschlag 1141 durchsetzenden, in den oberen Blendrahmenschenkel 212 ziehbaren Befestigungsschrauben 1147 gegen eine in vertikaler Orientierung ausgebildete eingansseitige Stufe 1143 am Umfang der im Konsolenanschlag 1141 befindlichen Durchgänge 1142 für die Befestigungsschrauben 1147 dergestalt zur Anlage kommt (Figur 1 in Verbindung mit Figur 7), daß der Kopf der Schraube beim Einziehen in den Blendrahmenschenkel 212 primär gegen den oberen Überstand 1144 dieser Stufe 1143 (insbesondere Figur 7) zur Anlage kommt. Für den Kopf der Befestigungsschrauben ist ansonsten natürlich eine Einsenkung im Konsolenanschlag 1141 vorgesehen. An der Innenseite des Konsolenanschlages 1141 ist des weiteren zweckmäßigerweise dann auch noch ein sich über die Länge der Anschläge 1141 in der Flucht der Durchgänge für die Befestigungsschrauben erstreckender Rücksprung 1146 ausgebildet. Dieser Rücksprung 1146 nimmt beim Setzen der Befestigungsschrauben 1147 anfallende Späne und dergleichen auf, die die satte Anlage des Anschlages 1141 gegen den Blendrahmenschenkel 212 verhindern können.

Bei einer bevorzugten Ausführungsform der erfindungsgemäßen Lösung ist zwecks Optimierung des Dämmeffekts des weiteren dann auch die Verwendung von gut wärmeleitendem Material bei der Herstellung der sich im bodenseitigen Bodenteil 116 führenden Kassette 117' vorgesehen, in Verbindung damit Durchlässigkeit der Innenwandung des Bodenteils zum Inneren des Rolladenkastens, wobei es sich dann auch um Durchlässe 115, 115' im Anschlußbereich des Bodenteils 116 an die Konsole 114 handeln kann (Figur 4). Der wärmeleitende Boden der Kassette nimmt Raumwärme auf (Pfeil RW in Figur 4), die an den Dämmstoff in der Kassette abgegeben, durch die Innenwandung des Bodenteils 116 in das Innere des Rolladenkastens gelangt, was zusätzlich zur Blockierung von durch den Durchgang für den Rolladen im Bereich zwischen Frontbrett 111 und Konsole 114 anstehender Außenluft (Pfeil KL in Figur 4) Innenwandung des Bodenteils 116 in das Innere des Rolladenkastens gelangt, was zusätzlich zur Blockierung von durch den Durchgang für den Rolladen im Bereich zwischen Frontbrett 111 und Konsole 114 anstehender Außenluft (Pfeil KL in Figur 4) und damit der Außentemperatur führt. Durchgeführte Tests haben ergeben, daß diese Maßnahme es ermöglicht, die ansonsten vorgegebene Stärke der Dämmstoffpackungen insbesondere im Bodenbereich zu reduzieren.

Die Revision des eingebauten Rolladenkastens wird durch die gelenkige Verbindung zwischen Deckwand und Frontwand des Kastens ermöglicht, dann auch die gelenkige Verbindung (1162, 1131) des Bestandteil der bodenseitigen Abschirmung des Rolladenkastens bildenden ersten Bodenteils 116 mit der Rückwand 113, in Verbindung mit der Lösbarkeit (1161, 1148) des ersten Bodenteils 116 vom oberen Blendrahmenschenkel bzw. von der Konsole 114. Zwei im Übergangsbereich der Rückwand 113 in das Bodenteil 116 vorgesehene Clipaufnahmen 1311, 1131¹ eröffnen die Möglichkeit, das Bodenteil 116 alternativ in der aus Figur 8 entnehmbaren Weise einzusetzen.

Mit 42 ist eine zusätzliche Verschraubung der Konsole 114 mit dem oberen horizontalen Blendrahmenschenkel 222 bezeichnet, die vorgesehen sein kann, aber nicht vorgesehen sein muß.

Weitere aus sich selbst heraus verständliche Merkmale sind aus in der vorausgehenden Zeichnungsbeschreibung nicht ausdrücklich angesprochenen Unteransprüchen zuentnehmen.

### Bezugsziffernliste

- 11: Rolladenkasten
- 111: Frontwand des Rolladenkastens
- 111¹: verschwenkbarer Teilbereich der Frontwand
- 112: Deckwand des Rolladenkastens
- 113: Rückwand (Revisisonswand) des Rolladenkastens
- 1131, 1131¹: Gelenkteil der Rückwand, Clipaufnahme
- 114: Konsole
- 1141: Konsolenanschlag
- 1142: Durchgänge
- 1143: Stufe
- 1144: Überstand
- 1146: Rücksprung
- 1147: Befestigungsschraube
- 1148: Gelenkteil der Konsole, Clip
- 115, 115¹: Durchlässe
- 116: Bodenteil des Rolladenkastens
- 1161: Gelenkteil des Bodenteils, Clipaufnahme
- 1162: Gelenkteil des Bodenteils, Clip
- 117: Kassette
- 117¹: wärmeleitende Kassette
- 1171¹: Clip der Kassette
- 118: Stirnwand
- 119: Zwischenwand des Gurtrollengehäuses
- 21: Blendrahmen
- 221: vertikaler Blendrahmenschenkel
- 222: oberer horizontaler Blendrahmenschenkel
- 2221: Clipaufnahme der Kassette
- 23: Rolladenführungsleiste
- 231: Führung
- 24: Durchgang
- 26: Einlaufführungen
- 31: Rolladenwelle
- 32: Rolladen
- 41: Montagelasche
- 42: Befestigungsschraube
- D1: Dämmstoffpackung
- D2: Dämmstoffpackung
- D3: Dämmstoffpackung
- IB: Innenbereich
- KL: Außenluft, Kaltluft
- RW: Raumwärme

## Patentansprüche

1. Bausatz für auf Blendrahmen (21) unterschiedlicher Breite des Blendrahmenprofils aufsetzbare Rolladenkästen (11) mit Wärmedämmung, bestehend aus,
einer gegenüber dem Blendrahmen (21) fixierbaren, sich über die Länge des oberen horizontalen Blendrahmenschenkels (212) erstreckenden, frontseitig einen gegen den oberen Blendrahmenschenkel (212) zur Anlage kommenden Anschlag (1141) aufweisenden, am Blendrahmen (21) festlegbaren, begrenzt über die Rückseite des Blendrahmens (21) vorspringenden Konsole (114),
einer gegenüber den auf den vertikalen Blendrahmenschenkeln (211) aufsitzenden Rolladenführungsleisten (23) fixierbaren, Abstand zwischen sich und der Konsole (114) belassenden Frontwand (111) des Rolladenkastens (11),
einer mit der Frontwand (111) auf der vom Blendrahmen (21) abgewandten Seite, die Möglichkeit einer zumindest begrenzten Verschwenkbarkeit der Frontwand (111) nach der vom Blendrahmen (21) abgewandten Seite hin belassend, zusammenfaßbaren Deckwand (112) des Rolladenkastens (11),
einer mit der Deckwand (112) auf der von der Frontwand (111) abgewandten Seite lösbar zusammenfaßbaren Rückwand (113) des Rolladenkastens (11), die Möglichkeit der Verschwenkbarkeit der Rückwand (113) nach der vom Blendrahmen (21) abgewandten Seite hin belassend,
einem mit der Rückwand (113), die Möglichkeit der Verschwenkbarkeit der Rückwand nach der vom Blendrahmen (21) abgewandten Seite hin befassend zusammenfaßbaren, lösbar über eine Gelenkverbindung (1131, 1162) mit der Konsole (114) zusammenfaßbaren, zusammen mit einem sich daran führenden, zum Blendrahmen (21) hin verlagerbaren zweiten
Bodenteil (117), die Umfangsverkleidung des Rolladenkastens (11) bodenseitig vervollständigen ersten Bodenteil (116),
den Rolladenkasten (11) seitlich abschließenden Stirnwänden (118), von denen eine Bestandteil eines sich in den Rolladenkasten (11) hinein erstreckenden Gurtrollengehäuses (119) ist, an dem sich Konsole (114), Frontwand (111), Deckwand (112), Rückwand (113) und erstes Bodenteil (116) abstützen,
wobei Frontwand (111), Deckwand (112) und Rückwand (113) des Rolladenkastens (11) aus einem Kunststoffhohlprofil mit darin ausgebildeten Kammern bestehen,
**dadurch gekennzeichnet, daß** das
zweite Bodenteil eine sich am ersten Bodenteil (116) führende, zum Blendrahmen (21) hin verlagerbare, Dämmstoff (D3) aufnehmende, sowohl zum Blendrahmen (21) als auch zum Inneren des Rolladenkastens (11) hin offene Kassette (117) ist.

2. Bausatz nach Anspruch 1, **dadurch gekennzeichnet, daß** die Kassette (117) sich im Paßstück (116) führt.

3. Bausatz nach Anspruch 2, **dadurch gekennzeichnet, daß** die Kassette (117) an der Unterseite des Bodenteil (116) angesetzt ist.

4. Bausatz nach einem der Ansprüche 1 bis 3, **dadurch gekennzeichnet, daß** das Paßstück (116) aus einem Kunststoffhohlprofil besteht, das den Profilen der Umfangswandungen (111, 112, 113) des Rolladenkastens (11) entspricht.

5. Bausatz nach einem der Ansprüche 1 bis 4, **gekennzeichnet durch** eine Kassette (117), deren an das Innere des Rolladenkastens (21) angrenzende Wandung durchlässig für aufsteigende Warmluft ist.

6. Bausatz nach einem der Ansprüche 1 bis 5, **dadurch gekennzeichnet, daß** die dem Bodenteil (116) zugeordnete Kassette (117) aus Material guter Wärmeleitfähigkeit besteht.

7. Bausatz nach einem der Ansprüche 1 bis 6, **gekennzeichnet durch** Clipverbindungen zwischen der Frontwand (111) und der Deckwand (112), der Rückwand (113) und der Deckwand (112) sowie dem Bodenteil (116) und der Rückwand nach (113) Art von Gelenken.

8. Bausatz nach Anspruch 7, **dadurch gekennzeichnet, daß** der Zapfen des Gelenks eine eine die Stirnwand (141) des Rolladenkastens (11) durchsetzende Schraube zum Festlegen des Zapfens in der Zapfenaufnahme aufnehmenden Anbohrung aufweist.

9. Bausatz nach einem der Ansprüche 1 bis 8, **dadurch gekennzeichnet, daß** ein blendrahmenseitiger (111') Teilbereich der Frontwand (111) aus der Flucht der Frontwand (111) heraus verschwenkbar ist.

10. Bausatz nach Anspruch 9, **gekennzeichnet durch** einen um eine geprägte Biegekante verschwenkbaren Teilbereich (111') der Frontwand (111).

11. Bausatz nach Anspruch 9, **gekennzeichnet durch** die Zusammenfassung des verschwenkbaren Teilbereichs (111') der Frontwand (111) mit dem seine Lage beibehaltenden Bereich der Frontwand (111) **durch** Clipverbindungen nach Art eines Gelenkes.

12. Bausatz nach einem der Ansprüche 1 bis 11, **dadurch gekennzeichnet, daß** im Anschlag (1141) der Konsole (114) gegen den oberen Blendrahmenschenkel (212) Durchgänge (1142) für Befestigungsschrauben (1147) ausgebildet sind.

13. Bausatz nach Anspruch 12, **dadurch gekennzeichnet, daß** auf der Innenseite des Anschlages (1141) der Konsole (114) in der Flucht der Schraubendurchgänge ein sich über die Länge der Konsole (114) erstreckender Rücksprung (1146) ausgebildet ist.

14. Bausatz nach Anspruch 12 oder Anspruch 13, **dadurch gekennzeichnet, daß** die im Anschlag (114) der Konsole (114) ausgebildeten Durchgänge (1142) außenseitig mit einer Einsenkung zur Aufnahme eines größeren Kopfes der anzusetzenden Schraube versehen sind.

15. Bausatz nach den Ansprüchen 12 bis 14, **dadurch gekennzeichnet, daß** in der Einsenkung in vertikaler Orientierung ein eine Stufe (1144) bildender Rücksprung (1143) ausgebildet ist.

16. Bausatz nach einem der Ansprüche 1 bis 15, **gekennzeichnet durch** eine blendrahmenseitig am Bodenteil (116) ausgebildete Aufnahme (1161) für einen über den oberen Blendrahmenschenkel (222) vorspringenden Clip (1148).

17. Bausatz nach einem der Ansprüche 1 bis 16, **gekennzeichnet durch** eine dem oberen Blendrahmenschenkel (222) zuzuordnende Aufnahme (2221) für einen an der sich im Bodenteil (116) führenden Kassette (117) ausgebildeten Clip (1171).

18. Rolladenkasten hergestellt mittels eines Bausatzes nach den Ansprüchen 1 bis 17.

19. Verfahren zum Zusammenfassen eines vorgefertigten Rolladenkastens (11) nach Anspruch 18 mit einem Blendrahmen (21), **dadurch gekennzeichnet, daß** der auf den oberen Blendrahmenschenkel (212) zu plazierende Rolladenkasten (11) zunächst mit an den Stirnwänden (118) des Rolladenkastens (11) angesetzten, blendrahmenseitig über die Stirnwände (118) vorspringenden, sich in der Flucht der vertikalen Blendrahmenschenkel (211) erstreckenden Laschen (41) gegenüber dem Blendrahmen (21) festgelegt und anschließend die im gegen den oberen Blendrahmenschenkel (212) zur Anlage kommenden Anschlag (1141) der Konsole (114) befindlichen Durchgänge durchsetzenden Befestigungsschrauben (1147) gesetzt werden.

20. Verfahren nach Anspruch 19, **gekennzeichnet durch** den Einsatz verlorener Montagehilfen (41).

## Claims

1. Structural assembly for roller blind boxes (11), which are mountable on blind frames (21) with variable widths for the blind frame profile, and are provided with thermal insulation, said assembly comprising
a bracket (114), which is fixable relative to the blind frame (21), extends over the length of the upper horizontal blind frame portion (212), has at its front side a stop member (1141) which abuts against the upper blind frame portion (212), is securable on the blind frame (21) and protrudes to a limited extent beyond the rear side of the blind frame (21),
a front wall (111) of the roller blind box (11) which leaves a spacing between itself and the bracket (114), which spacing is fixable relative to the roller blind guide bars (23) resting on the vertical blind frame portions (211),
a top wall (112) of the roller blind box (11), which can be combined with the front wall (111) on the side remote from the blind frame (21), thereby permitting the possibility for an at least limited pivotability of the front wall (111) towards the side remote from the blind frame (21),
a rear wall (113) of the roller blind box (11), which can be detachably combined with the top wall (112) on the side remote from the front wall (111), thereby permitting the possibility for the pivotability of the rear wall (113) towards the side remote from the blind frame (21),
a first bottom wall (116), which can be combined with the rear wall (113), thereby permitting the possibility for the pivotability of the rear wall towards the side remote from the blind frame (21), which first bottom wall can be detachably combined with the bracket (114) via a pivotal connection (1131, 1162), and which first bottom wall completes the circumferential covering of the roller blind box (11) at the bottom end together with a second bottom wall (117) which is guided on said bracket and is displaceable towards the blind frame (21), and end walls (118), which laterally terminate the roller blind box (11), one of which is a component part of a belt-type roller housing (119), which extends into the roller blind box (11), and on which the bracket (114), the front wall (111), the top wall (112), the rear wall (113) and the first bottom wall (116) are supported,
the front wall (111), the top wall (1112) and the rear wall (113) of the roller blind box (11) being formed from a plastics material hollow profile with chambers provided therein,
**characterised in that** the second bottom wall is a cassette (117), which is guided on the first bottom wall (116), is displaceable towards the blind frame (21), accommodates insulating material (D3) and is open both towards the blind frame (21) and towards the interior of the roller blind box (11).

2. Structural assembly according to claim 1, **characterised in that** the cassette (117) is guided in the bottom wall (116).

3. Structural assembly according to claim 2, **characterised in that** the cassette (117) is attached to the underside of the bottom wall (116).

4. Structural assembly according to one of claims 1 to 3, **characterised in that** the bottom wall (116) is formed from a plastics material hollow profile which corresponds to the profiles of the circumferential walls (111, 112, 113) of the roller blind box (11).

5. Structural assembly according to one of claims 1 to 4, **characterised by** a cassette (117), the wall of which abutting the interior of the roller blind box (21) is permeable to rising hot air.

6. Structural assembly according to one of claims 1 to 5, **characterised in that** the cassette (117), which is associated with the bottom wall (116), is formed from material with a good thermal conductivity.

7. Structural assembly according to one of claims 1 to 6, **characterised by** clip-in connections between the front wall (111) and the top wall (112), between the rear wall (113) and the top wall (112) as well as between the bottom wall (116) and the rear wall (113) in the form of pivot joints.

8. Structural assembly according to claim 7, **characterised in that** the journal of the pivot joint has a bore, which accommodates a screw, extending through the end wall (141) of the roller blind box (11), for securing the journal in the journal holder.

9. Structural assembly according to one of claims 1 to 8, **characterised in that** a partial region (111') of the front wall (111), adjacent the blind frame, is pivotable out of the alignment of the front wall (111).

10. Structural assembly according to claim 9, **characterised by** a partial region (111') of the front wall (111) which is pivotable about an embossed bent edge.

11. Structural assembly according to claim 9, **characterised by** the combination of the pivotable partial region (111') of the front wall (111) with the region of the front wall (111), which maintains its position, by clip-in connections in the form of a pivot joint.

12. Structural assembly according to one of claims 1 to 11, **characterised in that** passages (1142) for securing screws (1147) are provided in the stop member (1141) of the bracket (114) towards the upper blind frame portion (212).

13. Structural assembly according to claim 12, **characterised in that** a recess (1146), which extends over the length of the bracket (114), is provided on the inside of the stop member (1141) of the bracket (114) in the alignment of the screw passages.

14. Structural assembly according to claim 12 or claim 13, **characterised in that** the passages (1142), formed in the stop member (1141) of the bracket (114), are externally provided with a depression for the accommodation of a greater head of the screw to be added.

15. Structural assembly according to claims 12 to 14, **characterised in that** a recess (1143), which forms a step (1144), is provided in the depression in a vertical orientation.

16. Structural assembly according to one of claims 1 to 15, **characterised by** a holder (1161), provided on the bottom wall (116) adjacent the blind frame, for a clip (1148) which protrudes beyond the upper blind frame portion (222).

17. Structural assembly according to one of claims 1 to 16, **characterised by** a holder (2221), which is to be associated with the upper blind frame portion (222), for a clip (1171) provided on the cassette (117) which is guided in the bottom wall (116).

18. Roller blind box produced by means of a structural assembly according to claims 1 to 17.

19. Method of combining a prefabricated roller blind box (11) according to claim 18 with a blind frame (21), **characterised in that** the roller blind box (11), which is to be placed upon the upper blind frame portion (212), is initially secured relative to the blind frame (21) with lugs (41), which are attached to the end walls (118) of the roller blind box (11), protrude beyond the end walls (118) adjacent the blind frame and extend in the alignment of the vertical blind frame portions (211), and the securing screws (1147) are subsequently placed in position, which securing screws extend through passages situated in the stop member (1141) of the bracket (114), which stop member abuts against the upper blind frame portion (212).

20. Method according to claim 19, **characterised by** the use of hidden mounting aids (41).

## Revendications

1. Kit de construction pour des caissons de volet roulant (11) pouvant être posés sur des dormants (21) de largeurs différentes du profilé de dormant avec isolation thermique, comprenant
une console (114) pouvant être fixée en face du dormant (21), s'étendant sur la longueur de la branche de dormant (212) horizontale supérieure, présentant côté avant une butée (1141) venant en appui contre la branche de dormant (212) supérieure, pouvant être fixée sur le dormant (21), s'avançant de façon limitée sur le côté arrière du dormant (21),
une paroi avant (111) du caisson de volet roulant (11) laissant de la distance entre elle et la console (114)
une paroi de recouvrement (112) du caisson de volet roulant (11) pouvant être regroupée avec la paroi avant (111) sur le côté opposé au dormant (21) et laissant une possibilité de liberté de basculement au moins limitée de la paroi avant (111) en direction du côté opposé au dormant (21),
une paroi arrière (113) du caisson de volet roulant (11) pouvant être regroupée avec la paroi de recouvrement (112) de façon détachable sur le côté opposé à la paroi avant (111), laissant une possibilité de liberté de basculement de la paroi arrière (113) vers le côté opposé au dormant (21),
une pièce d'ajustage (116) pouvant être regroupée avec la paroi arrière (113), en laissant la possibilité d'une liberté de basculement de la paroi arrière en direction du côté opposé au dormant (21), de façon détachable au moyen d'une liaison articulée (1131, 1162) avec la console (114), en même temps qu'un élément mural se guidant dessus et pouvant être déplacé en direction du dormant (21), complétant l'habillage périphérique du caisson de volet roulant (11) côté sol,
des parois avant (118) terminant le caisson de volet roulant (11) sur le côté, dont une paroi est un composant d'un boîtier de galet de sangle (119) s'étendant à l'intérieur du caisson de volet roulant (11), sur lequel s'appuient la paroi avant (111), la paroi de recouvrement (112), la paroi arrière (113) et le premier élément (116) du paroi du fond du caisson de volet roulant (11)
la paroi avant (111), la paroi de recouvrement (112) et la paroi arrière (113) du caisson de volet de roulant (11) étant constituées d'un profilé creux plastique avec des chambres formées à l'intérieur,
**caractérisé en ce que**
l'élément mural est un composant d'une cassette (117) se guidant sur la et le premier élément (116) du paroi du fond, pouvant être déplacée en direction du dormant (21), recevant du matériau isolant (D3) et ouverte en direction de l'intérieur du caisson de volet roulant (21).

2. Kit de construction selon la revendication 1, **caractérisé en ce que** la cassette (117) se guide dans la et le premier élément (116) du paroi du fond.

3. Kit de construction selon la revendication 2, **caractérisé en ce que** la cassette (117) est rapportée sur le côté inférieur de la et le premier élément (116) du paroi du fond.

4. Kit de construction selon l'une quelconque des revendications 1 à 3, **caractérisé en ce que** la et le premier élément (116) du paroi du fond est à base d'un profilé creux plastique qui correspond aux profilés des parois périphériques (111, 112, 113) du caisson de volet roulant (11).

5. Kit de construction selon l'une quelconque des revendications 1 à 4, **caractérisé par** une cassette (117), dont la paroi contiguê à l'intérieur du caisson de volet roulant (21) est perméable pour de l'air chaud montant.

6. Kit de construction selon l'une quelconque des revendications 1 à 5, **caractérisé en ce que** la cassette (117) attribuée à et le premier élément (116) du paroi du fond est à base de matériau avec une bonne conductibilité thermique.

7. Kit de construction selon l'une quelconque des revendications 1 à 6, **caractérisé par** des liaisons par agrafes entre la paroi avant (111) et la paroi de revêtement (112), la paroi arrière (113) et la paroi de recouvrement (112) ainsi que la pièce d'ajustage (116) et la paroi arrière (113) à la façon d'articulations.

8. Kit de construction selon la revendication 7, **caractérisé en ce que** le pivot de l'articulation présente une vis traversant la paroi avant (141) du caisson de volet roulant (11), pour la fixation du pivot dans le logement de pivot.

9. Kit de construction selon l'une quelconque des revendications 1 à 8, **caractérisé en ce qu'**une zone partielle, côté dormant (111'), de la paroi avant (111) peur être basculée à partir de l'alignement de la paroi avant (111).

10. Kit de construction selon la revendication 9, **caractérisé par** une zone partielle (111'), pouvant être basculée autour d'une arête de pliage emboutie, de la paroi avant (111).

11. Kit de construction selon la revendication 9, **caractérisé par** le regroupement de la zone partielle (111') basculante de la paroi avant (111) avec la zone, conservant sa position, de la paroi avant (111) par des liaisons par agrafes à la façon d'une articulation.

12. Kit de construction selon l'une quelconque des revendications 1 à 11, **caractérisé en ce que** des passages (1142) pour des vis de fixation (1147) sont réalisés dans la butée (1141) de la console (114) contre la branche de dormant supérieure (212).

13. Kit de construction selon la revendication 12, **caractérisé en ce que**, sur le côté intérieur de la butée (1141) de la console (114), un retrait (1146) s'étendant sur la longueur de la console (114) est réalisé dans l'alignement des passages de vis.

14. Kit de construction selon la revendication 12 ou la revendication 13, **caractérisé en ce que** les passages (1142) réalisés dans réalisés dans la butée (1141) de la console (114) sont pourvus du côté extérieur d'un enfoncement pour recevoir une tête plus grande de la vis à y mettre.

15. Kit de construction selon l'une quelconque des revendications 12 à 14, **caractérisé en ce qu'**un retrait (1143), orienté verticalement, constituant un gradin est formé dans l'enfoncement.

16. Kit de construction selon l'une quelconque des revendications 1 à 15, **caractérisé par** un logement (1161) formée sur la paroi inférieure (116) du côté du dormant pour un clip (1148) dépasssant au-delà de la branche de dormant supérieure (212).

17. Kit de construction selon l'une quelconque des revendications 1 à 16, **caractérisé par** un logement (2221) correspondant à la branche de dormant supérieure (212) pour un clip (1171) formé sur la cassette (117) guidée dans la paroi de fond (116) et le premier élément (116) du paroi du fond.

18. Caisson de volet roulant fabriqué au moyen d'un kit selon l'une quelconque des revendications 1 à 17.

19. Procédé pour assembler un caisson de volet roulant (11) préfabriqué selon la revendication 18 avec un dormant (21) **caractérisé en ce que** le caisson de volet roulant (11) à disposer sur la branche de dormant (21) supérieure est tout d'abord fixé au moyen de pattes (41) placées sur les parois frontales (118) du caisson de volet roulant (11), dépassant au-delà des parois frontales (118) du côté du dormant et s'étendant dans l'alignement de la branche verticale (211) du dormant et qu'ensuite les vis de fixation (1147), traversant les passages situés dans la butée (1141) de la console (114) qui vient reposer contre la branche de dormant (212) supérieure, sont mises en place.

20. Procédé selon la revendication 19, **caractérisé par** la mise en oeuvre d'auxiliaires de montage perdus.
